# EUROPÄISCHE PATENTSCHRIFT

(11) **EP 2 739 806 B1**
(45) Veröffentlichungstag und Bekanntmachung des Hinweises auf die Patenterteilung: **18.07.2018**
(21) Anmeldenummer: 12790434.0
(22) Anmeldetag: 02.08.2012
(51) Int. Cl.: E05C 19/16

(54) **VORRICHTUNG ZUM ÖFFNEN DER SCHRANKTÜRE EINES SCHRANKKORPUSSES**
DEVICE FOR OPENING THE CABINET DOOR OF A CABINET BODY
DISPOSITIF POUR OUVRIR LA PORTE D'UN CORPS D'ARMOIRE

(30) Priorität: 02.08.2011 DE 102011052355
(43) Veröffentlichungstag der Anmeldung: 11.06.2014
(73) Patentinhaber: Dongtai Hardware Precision (Hong Kong) Limited, Tsuen Wan, N.T. (HK)
(72) Erfinder: HELD, Wolfgang, 6971 Hard (AT)
(74) Vertreter: Katscher Habermann Patentanwälte
(86) Internationale Anmeldenummer: PCT/EP2012/065164
(87) Internationale Veröffentlichungsnummer: WO 2013/017666

(56) Entgegenhaltungen:
- WO-A1-2004/101919
- WO-A1-2008/022673
- AT-A4- 508 139
- AT-U1- 9 928
- FR-A1- 2 549 517

## Beschreibung

Die Erfindung betrifft eine Vorrichtung zum Öffnen der Schranktüre eines Schrankkorpus nach dem Oberbegriff der Ansprüche 1 und 7.

Die WO 2008/022673 A1 zeigt eine Vorrichtung zum Öffnen der Schranktüre eines Schrankkorpus mit einer Ausstoßeinrichtung, welche beim Öffnen der Schranktüre zurückgestellt wird.

Aus der WO 2004/101919 A1 ist ein Möbel mit einem bewegbaren Möbelteil, insbesondere Schublade oder Türe, und einem Kraftspeicher bekannt, bei dem das bewegbare Möbelteil vom Kraftspeicher beaufschlagbar ist und der Kraftspeicher durch eine Antriebseinheit aufladbar ist. Der Kraftspeicher entlädt sich zum Ausstoßen des bewegbaren Möbelteils aus dessen Endlage im oder am Möbel am bewegbaren Möbelteil. Der Kraftspeicher ist unabhängig vom bewegbaren Möbelteil durch die Antriebseinheit aufladbar. Das Möbel weist einen Ausstoßer, vorzugsweise Stößel, für das bewegbare Möbelteil auf, der vom Kraftspeicher betätigbar ist. Der Ausstoßer ist in wenigstens einer Stellung verriegelbar.

Es ist Aufgabe der Erfindung, eine Vorrichtung zum Öffnen einer Schranktüre eines Schrankkorpus mit einer Ausstoßeinrichtung der eingangs erwähnten Art zu schaffen, welche einfacher anzuwenden ist und einen Selbsteinzug der Schranktüre immer noch weniger behindert.

Die gestellt Aufgabe wird durch die Merkmale des Anspruchs 1 gelöst.

Dies ist dadurch erreicht, dass im Schrankkorpus eine Einheit aus Auswurfkolben mit Druckfeder und Verriegelungseinheit und eine Spannstange mit Zugfeder angeordnet sind, dass der Auswurfkolben und die Spannstange über eine Steuereinrichtung miteinander gekoppelt sind, die nur beim Einzug des Auswurfkolbens in den Schrankkorpus wirkt und die Spannstange entgegen der Zugkraft aus dem Schrankkorpus verstellt, dass in der Schließstellung der Schranktüre der Auswurfkolben und die Spannstange in den Schrankkorpus eingefahren sind, wobei die Verriegelungseinrichtung die eingefahrene Stellung des Auswurfkolbens arretiert (Einfahrstellung, Fig. 6), dass beim Antippen (a) der Schranktüre der Abstand (x) zwischen Schranktüre und Schrankkorpus aufgehoben und die Verriegelungseinrichtung auslösbar ist, dass nach dem Antippen (a) der Schranktüre die Druckfeder des Auswurfkolbens sich aus dem Schrankkorpus verstellt, wobei die Spannstange durch ein Halteelement an der Innenseite der Schranktüre entgegen der Zugkraft der Zugfeder mit aus dem Schrankkorpus verstellbar ist (Zwischenstellung, Fig. 7) dass nach manueller Aufhebung der Zwischenstellung (Fig. 8, 9) die Spannstange weiter ausfahrbar ist, da das Halteelement die Verbindung mit der Schranktüre aufrecht erhält und wobei der Auswurfkolben über die Steuerungseinheit in den Schrankkorpus (10) zurückstellbar und verriegelbar ist und dass nach einem weiteren manuellen Öffnen der Schranktüre die Spannstange freigegeben und über die Zugfeder in die Ausgangsstellung zurückgestellt ist (Fig. 9).

Bei dieser Ausgestaltung lässt sich die Vorrichtung besonders einfach montieren, da die Spannstange von der Schranktüre freigegeben wird.

Diese Vorrichtung kann in gleicher Weise auch für Schubladen, Auszüge und dergleichen verwendet werden, die an einem Schubfach eines Schrankkorpus ausziehbar sind.

Nach einer weiteren Ausgestaltung kann die Einheit zusätzlich eine Dämpfereinheit aufweisen, die das Anschlagen der Schranktüre am Schrankkorpus dämpft oder abbremst.

Die Steuerungseinheit kann als Zahnrad mit Freilauf ausgebildet sein, das die Kopplung der Spannstange mit dem Auswurfkolben nur bei Einzug der Spannstange in den Schrankkorpus sicherstellt.

Die Einheit ist an der Innenseite der Schranktüre befestigt, die den Scharnieren der Schranktüre abgekehrt ist. Die Stirnseiten des Auswurfkolbens und der Spannstange stehen in der Schließstellung der Schranktüre um den Abstand x an der Vorderseite des Schrankkorpus vor. Dieser Abstand x wird durch die Scharniere mit Selbsteinzug vorgegeben.

Die Stirnseite der Spannstange kann mit einem magnetisch leitenden Dämpfungsbelag versehen sein.

Eine weitere Ausgestaltung ist dem Nebenanspruch 7 und den Unteransprüchen 8 bis 11 entnehmbar.

Die Erfindung wird anhand der Zeichnungen näher erläutert. Es zeigen:
- Fig. 1: schematisch die Anbringung der Einheit im Schrankkorpus mit einem Halteelement der Schranktüre,
- Fig. 2: schematisch die Schließstellung der Schranktüre am Schrankkorpus,
- Fig. 3: schematisch die Zwischenstellung der Schranktüre nach dem Antippen der Schranktüre,
- Fig. 4: schematisch das manuelle weitere Öffnen der Schranktüre,
- Fig. 5: eine im Schrankkorpus befestigte Einheit in Einzelheiten,
- Fig. 6: die Elemente der Einheit in der Schließstellung der Schranktüre,
- Fig.7: die Elemente der Einheit in einer geöffneten Zwischenstellung,
- Fig. 8: die Elemente beim Fassen der Schranktüre in der Zwischenstellung bei Wirkung der Steuerungseinheit zwischen der Spannstange und dem Auswurfkolben,
- Fig. 9: die Elemente der Einheit beim weiteren manuellem Öffnen der Schranktüre (Bewegung d),
- Fig. 10: eine andere Ausführung der Vorrichtung mit Auswurfelement, Spannfeder und Spannelement, die von zwei Zahnrädern und einem Verbindungselement gesteuert wird, in der Ausgangsstellung,
- Fig. 11: die Einleitung der Bewegungen beim Antippen der Schranktüre,
- Fig. 12: die Vorrichtung in der Zwischenstellung,
- Fig. 13: die Vorrichtung beim weiteren manuellen Auszug über die Zwischenstellung hinaus,
- Fig. 14: die Vorrichtung nach dem Lösen der Schranktüre,
- Fig. 15: die Verrastung der Auswurfstange mit dem an der Schranktüre angebrachten Halteelement und
- Fig. 16: den Einbau des Halteelements in die Innenseite der Schranktüre.

In Fig. 1 ist ein Schrankkorpus 10 gezeigt, der an einer senkrechten Seite an der Vorderseite eine angelenkte Schranktüre 11 trägt. Die Anlenkung übernehmen handelsübliche Scharniere 12 mit Selbsteinzug, d. h. der letzte kleine Schließwinkel der Schranktüre 11 wird durch Federn der Scharniere 12 in definierter Weise bewirkt. Den Scharnieren 12 gegenüberliegend ist eine Einheit 20 mit einem Auswurfkolben 21 und einer Spannstange 25 befestigt, die in der Ausgangsstellung um einen Abstand x an der Vorderseite des Schrankkorpus 10 vorstehen. Dieser Abstand x wird beim Schließen der Schranktüre 11 durch die Scharniere mit Selbsteinzug sichergestellt. Die Befestigung der Einheit 20 erfolgt auf der Innenseite 14 der Seitenwand 13.

Die Fig. 2 zeigt schematisch das Öffnen der Schranktüre 11 durch Antippen in Richtung a, wobei der Auswurfkolben 21 maßgebend für die Öffnungsbewegung b der Schranktüre 11 ist. Danach nimmt die Schranktüre 11 eine Zwischenstellung ein, wie sie in Fig. 3 gezeigt ist. Dabei ist die Schranktüre 11 durch den Auswurfkolben 21 in Richtung b bewegt. Aus dieser Zwischenstellung nach Fig. 3 kann die Schranktüre 11 durch Fassen mit der Hand weiter geöffnet werden, wobei der Auswurfkolben 21 und die Spannstange 25 wieder ihre Ausgangsstellung im Schrankkorpus 10 einnehmen, wie die Fig. 4 zeigt. Dabei ist der Öffnungswinkel durch die Bewegung d gekennzeichnet.

In Fig. 5 ist ein Ausführungsbeispiel für die Einheit 20 gezeigt. Die Einheit 20 weist einen Auswurfkolben 21 auf, der mit einer Druckfeder 23 an der Einheit 20 gelagert ist und eine Verriegelungseinheit 24 aufweist. Gleichzeitig weist die Einheit 20 eine Spannstange 25 auf, die mit einer Zugfeder 26 in der Einheit 20 gelagert ist. Der Auswurfkolben 21 ist über eine als Zahnrad mit Freilauf ausgebildete Steuerungseinheit 27 mit der Spannstange 25 gekoppelt. Die Steuerungseinheit 27 wird in ihrer Wirkungsweise anhand der Fig. 6 bis 9 erläutert. Wie die Fig. 5 weiterhin zeigt, kann die Einheit 20 eine Dämpfereinheit 30 aufweisen, die aus einem abgefederten Dämpfer 31 das Anschlagen der Schranktüre 11 an der Vorderseite des Schrankkorpus 10 dämpft oder abbremst. Die Schranktüre 11 trägt auf die Stirnseite der Spannstange 25 ausgerichtet ein Halteelement 22, das als Magnet ausgebildet sein kann und die Spannstange 25 mit bis zur Einstellung der Zwischenstellung nach Fig. 7 mitführt. Die Stirnseite der Spannstange 25 kann mit einem magnetisch leitenden Dämpfungsbelag 28 versehen sein.

Die Fig. 6 zeigt die Ausgangs-Schließstellung der Einheit 20. Dabei steht der Auswurfkolben 21 unter der Spannkraft der Druckfeder 23 und mit einwirkender Verriegelungseinrichtung 24. Auch die Spannstange 25 ist mit der Zugfeder 26 entsprechend weit in den Schrankkorpus 10 eingezogen. Die Schranktüre 11 wird dabei zusätzlich durch das Halteelement 22 an der Spannstange 25 gehalten. Wie der Bewegungspfeil a andeutet, kann diese Ausgangsstellung der Schranktüre 11 durch Antippen a der Schranktüre 11 ausgelöst und geöffnet werden. Dabei wird die Verriegeiungseinrichtung 24 ausgelöst, so dass die Druckfeder 23 den Auswurfkolben 21 aus dem Schrankkorpus 10 ausfahren kann. Die Zugfeder 26 der Spannstange 25 kann dieser Ausfuhrbewegung folgen, da das Halteelement 22 die Verbindung zur Schranktüre 11 aufrechterhält, wie die Fig. 7 zeigt.

Die Schranktüre 11 kann in dieser Zwischenstellung mit der Hand gefasst und weiter geöffnet werden, wie Fig. 8 mit der Bewegung c zeigt.

Bei dieser Öffnungsbewegung c wird die Spannstange 25 über die Steuerungseinheit 27 so mit dem Auswurfkolben 21 gekoppelt, dass dieser in seine Ausgangsstellung eingefahren und mit der Verriegelungseinrichtung 24 arretiert wird. Schließlich erreicht die Spannstange 25 ihre Auszugsendstellung, und das Halteelement 22 gibt die Verbindung zur Schranktüre 11 frei. Die Spannstange 25 kann durch die Zugfeder 26 in die Ausgangsstellung in den Schrankkorpus 10 eingezogen werden, wie der Fig. 9 zu entnehmen ist.

In den Fig. 10 bis 16 ist eine andere Ausführung der Vorrichtung gezeigt, die in denselben Funktionsschritten arbeitet. Dabei weist diese Vorrichtung, die in einem eigenen Nebenanspruch 7 und Unteransprüchen 8 bis 11 beansprucht wird, ein Auswurfelement 30 und ein Spannelement 40 mit einer Spannfeder 43 auf.

An einer Innenwand, die den Scharnieren gegenüberliegt, ist die Einheit 20 mit dem Gehäuse 60 befestigt. Dabei ragt das Auswurfelement 30 mit einem Endstück 34 mit Rastelementen 35 aus der Vorderseite des Schrankfachs und zwar so, dass das Gehäuse 60 bündig mit der Stirnseite des Schrankkorpus 11 abschließt.

Die Fig. 10 zeigt die Vorrichtung in der Ausgangsstellung, wobei die Schranktüre 11 mit dem Endstück 34 verbunden und um den Abstand x von der Stirnseite des Schrankkorpus 10 entfernt ist. Die Vorrichtung weist das Auswurfelement 30 auf, das eine Verzahnung 31 hat, und das Spannelement 40, dem die Spannfeder 43 zugeordnet ist. Auswurfelement 30 und Spannelement 40 haben Verzahnungen 31 und 41, die gegeneinander gerichtet sind. Die Verzahnungen 31 und 41 stehen mit zwei Zahnrädern 32 und 42 im Eingriff und zwar diagonal. Den Zahnrädern 32 und 42 ist ein Verbindungselement 50 zugeordnet, das die beiden Zahnräder 32 und 42 so miteinander verbinden kann, dass diese sich in gleicher Richtung verdrehen. Erfolgt keine Verbindung zwischen den beiden Zahnrädern 32 und 42, dann sind die beiden Zahnräder 32 und 42 unabhängig voneinander in beliebigen Richtungen verdrehbar. Dabei sind die Lagerachsen der Zahnräder gegeneinander versetzt. Die Lagerachse des Zahnrads 32 steht dabei um einen kleinen Abstand in Richtung zur Rückwand 61 des Gehäuses 60 versetzt, um Ungleichheiten bei gleicher Verdrehung der beiden Zahnräder besser ausgleichen zu können.

Die Spannfeder 43 ist in der Ausgangsstellung gespannt. Das Spannelement 40 liegt an der Rückwand 61 des Gehäuses 60 an. Ein drehbar gelagertes Verriegelungselement 44 arretiert das Spannelement 40 und die Spannfeder 43.

Beim Antippen der Schranktüre 11 wird das Endstück 34 des Auswurfelements 30 in die Einheit 20 hineingeschoben. Das Verriegelungselement 44 wird dabei die Spannfeder 43 freigeben, so dass, wie Fig. 11 zeigt, sowohl das Spannelement 40 als auch das Auswurfelement 30 eine Bewegung in der Pfeilrichtung a ausführen. Die Schranktüre 11 ist dabei in der Zwischenstellung (Fig. 12) festgehalten, wobei die Spannfeder 43 entspannt ist und das Spannelement 40 an der Vorderwand 62 des Gehäuses 60 anliegt. Die beiden Zahnräder 32 und 42 sind bei dieser Verstellung über das Verbindungselement 50 miteinander verbunden.

Wird die Schranktüre 11 in der Zwischenstellung (Fig. 12) manuell gefasst, dann folgt das Auswurfelement 30 noch einem kleinen Verstellweg, wie der Fig. 13 zu entnehmen ist. Dabei wird das Zahnrad 32 verdreht und auch das Zahnrad 42 und zwar im Uhrzeigersinn. Dies führt zu einem Spannen der Spannfeder 43 und einer Arretierung derselben in der Spannstellung durch das Verriegelungselement 44. Danach gibt das Auswurfelement 30 die Schranktüre 11 frei. Das Auswurfelement 30 kann aus dieser Endstellung beim Schließen der Schranktüre 11 in die Ausgangsstellung gebracht werden, da bei den nicht miteinander verbundenen Zahnrädern 32 und 42 das Spannelement 40 und die Spannfeder 43 nicht beeinflusst werden. Erst wenn durch Antippen der Schranktüre 11 der letzte Verstellweg über den Abstand x erfolgt, wird die Spannfeder 43 entriegelt und kann entspannt werden. Die Vorrichtung ist dann wieder in die Ausgangslage nach Fig. 10 zurückgekehrt.

Eine Besonderheit besteht dabei noch in der Verbindung zwischen der Schranktüre 11 und dem Endstück 34 des Auswurfelements 30. Dieses Endstück 34 am Ende des Auswurfelements 30 hat Rastelemente 35, die mit Gegenrastelementen 51 des Halteelements 22 verrasten. Das Halteelement 22 ist vorzugsweise in einer runden Aufnahme 70 auf der Innenseite der Schranktüre 11 befestigt. Die Endstellung der Auszugsbewegung des Auswurfelements 30 ist durch Anschläge des Auswurfelements 30 an der Vorderwand 61 des Gehäuses 60 bestimmt. Das Endstück 34 ist aus dieser Stellung des Auswurfelements 30 noch begrenzt verstellbar, wobei diese Verstellung durch Anschläge an dem Endstück 34 und dem Auswurfelement 30 bestimmt ist. Mit dieser Verstellung können auch die Rastelemente 35 verschwenkt werden, so dass die Verrastung aufgehoben und die Schranktüre 11 vollständig geöffnet werden kann. Die Rastelemente 35 verrasten mit den Gegenrastelementen 51 des Halteelements 22 dann, wenn das Endstück 34 wieder in das Halteelement 22 eingeführt wird.

## Patentansprüche

1. Vorrichtung zum Öffnen der Schranktüre (11) eines Schrankkorpus (10), mit einer Auswurfeinrichtung, welche beim Öffnung der Schranktüre (11) zurückgestellt wird,
**dadurch gekennzeichnet,**
**dass** im Schrankkorpus (10) eine Einheit (20) aus Auswurfkolben (21) mit Druckfeder (23) und Verriegelungseinrichtung (24) und eine Spannstange (25) mit Zugfeder (26) anordnenbar ist,
**dass** der Auswurfkolben (21) und die Spannstange (25) über eine Steuerungseinrichtung (27) miteinander gekoppelt sind, die im montierten Zustand nur beim Einzug des Auswurfkolbens (21) in den Schrankkorpus (10) wirkt und die Spannstange (25) entgegen der Zugkraft der Zugfeder (26) aus dem Schrankkorpus (10) verstellt,
**dass** im montierten Zustand in der Schließstellung der Schranktüre (11) der Auswurfkolben (21) und die Spannstange (25) in den Schrankkorpus (10) eingefahren sind, wobei die Verriegelungseinrichtung (24) die eingefahrene Stellung des Auswurfkolbens (21) arretiert (Einfahrstellung Fig. 6), dass im montierten Zustand beim Antippen (a) der Schranktüre (11) der Abstand (x) zwischen Schranktüre (11) und Schrankkorpus (10) aufgehoben und die Verriegelungseinheit (24) auslösbar ist,
**dass** beim Antippen (a) der Schranktüre (11) der Abstand (x) zwischen Schranktüre (11) und Schrankkorpus (10) aufgehoben und die Verriegelungseinrichtung (24) auslösbar ist,
**dass** nach dem Antippen (a) der Schranktüre (11) die Druckfeder (23) des Auswurfkolbens (21) sich aus dem Schrankkorpus (10) verstellt, wobei die Spannstange (25) durch ein Halteelement (22) an der Innenseite der Schranktüre (11) entgegen der Zugkraft der Zugfeder (26) mit aus dem Schrankkorpus (10) verstellbar ist (Zwischenstellung Fig. 7),
**dass** nach manueller Aufhebung der Zwischenstellung (Fig. 8, 9) die Spannstange (25) weiter ausfahrbar ist, da das Halteelement (22) die Verbindung mit der Schranktüre (11) aufrecht erhält und wobei der Auswurfkolben (21) über die Steuerungseinheit (27) in den Schrankkorpus (10) zurückstellbar und verriegelbar ist und
**dass** nach einem weiteren manuellen Öffnen der Schranktüre (11) die Spannstange (25) freigegeben und über die Zugfeder (26) in die eingezogene Ausgangsstellung zurückgestellt ist (Fig. 9).

2. Vorrichtung nach Anspruch 1 ,
**dadurch gekennzeichnet,**
**dass** sie für Schubladen, Auszüge und dergleichen verwendbar ist, die aus einem Schrankfach eines Schrankkorpus ausziehbar sind.

3. Vorrichtung nach Anspruch 1 und 2,
**dadurch gekennzeichnet,**
**dass** die Einheit (20) zusätzlich eine Dämpfereinheit (30) aufweist, die das Anschlagen der Schranktüre (11) am Schrankkorpus (10) dämpft oder abbremst.

4. Vorrichtung nach Anspruch 1 bis 3,
**dadurch gekennzeichnet,**
**dass** die Steuerungseinheit (27) als Zahnrad mit Freilauf ausgebildet ist, das die Kopplung der Spannstange (25) mit dem Auswurfkolben (21) nur bei Einzug der Spannstange (25) in den Schrankkorpus (10) sicherstellt.

5. Vorrichtung nach Anspruch 1 bis 4,
**dadurch gekennzeichnet,**
**dass** die Einheit (20) an der Innenseite (14) der Seitenwand (13) des Schrankkorpus (10) befestigt ist, die den Scharnieren (12) der Schranktüre (11) abgekehrt ist und dass die Stirnseiten des Auswurfkolbens (21) und der Spannstange (25) in der Schließstellung der Schranktüre (11) um den Abstand (x) an der Vorderseite des Schrankkörpers (10) vorstehen.

6. Vorrichtung nach Anspruch 5,
**dadurch gekennzeichnet,**
**dass** die Stirnseite der Spannstange (25) mit einem magnetisch leitenden Dämpfungsbelag (28) versehen ist.

7. Vorrichtung zum Öffnen der Schranktüre (11) eines Schrankkorpus (10), wobei die Schranktüre (11) mittels Scharnieren (12) mit Selbsteinzug am Schrankkorpus (10) angebracht ist und wobei die Schranktüre (11) in der Schließstellung in kleinem Abstand (x) zur Vorderseite des Schrankkorpus (10) gehalten ist,
**dadurch gekennzeichnet,**
**dass** im Schrankkorpus (10) eine Einheit (20) aus Auswurfelement (30) mit Zahnteilung (31), ein Spannelement (40) mit Zahnteilung (41) und eine Spannfeder (43) anordnenbar ist,
**dass** die Zahnteilungen (31, 41) des Auswurfelements (30) und des Spannelements (40) mit getrennten Zahnrädern (32, 42) im Eingriff stehen,
**dass** die beiden Zahnräder (32, 42) über ein Verbindungselement (50) miteinander verbindbar sind, das nur beim Auszug des Auswurfelements (30) wirkt und wobei die Verzahnungen (31, 41) des Auswurfelements (30) und des Spannelements (40) diametral mit den getrennten Zahnrädern (32, 42) im Eingriff stehen,
**dass** die Verbindung der beiden Zahnräder (32, 42) über ein Verbindungselement (50) erfolgt, das beim Auszug des Auswurfelements (30) die Verbindung beider Zahnräder (32, 42) auslöst (Verstellung a, Fig. 11), wobei die Spannfeder (43) in die Ausgangsstellung zurückkehrt und das Auswurfselement (30) in eine Zwischenstellung gelangt,
**dass** dabei dieses Ausfahren des Auswurfselements (30) im montierten Zustand durch Antippen der Schranktüre (11) einleitbar ist, wobei in der Zwischenstellung das Auswurfelement (30) noch an der Schranktüre (11) gehalten bleibt,
**dass** bei weiterem manuellen Öffnen der Schranktüre (11) das Auswurfelement (30) im montierten Zustand kurzzeitig mitnehmbar ist, wobei das Verbindungselement (50) die beiden Zahnräder (32, 42) verbindet und die Spannung und Verriegelung des Spannelements (40) einleitet,
**dass** beim Erreichen der Endauszugsstellung des Auswurfelements (30) die Schranktüre (11) freigebbar ist und
**dass** im montierten Zustand beim Schließen der Schranktüre (11) das Auswurfelement (30) in das Schrankfach und damit in die Einheit (20) einschiebbar ist.

8. Vorrichtung nach Anspruch 7,
**dadurch gekennzeichnet,**
**dass** die Spannstellung der Spannfeder (43) durch Anschlag des Spannelements (40) an der Rückwand (61) des Gehäuses (60) der Einheit (20) begrenzt ist und
**dass** die Ausgangsstellung der Spannfeder (43) durch Anschlag des Spannelements (40) an der Vorderwand (62) des Gehäuses (60) der Einheit (20) bestimmt ist.

9. Vorrichtung nach Anspruch 7 und 8,
**dadurch gekennzeichnet,**
**dass** das Auswurfelement (30) an der Spitze ein Endstück (34) mit Rastelementen (35) aufweist,
**dass** die Rastelemente (35) des Endstücks (34) bei anliegender Schranktüre (11) mit Gegenrastelementen (51) des an der Innenseite der Schranktüre (11) befestigten Halteelements (22) verrasten und
**dass** diese Rastverbindung auslösbar ist, wenn das Endstück (34) des Auswurfelements (30) über die Zwischenstellung hinaus in seine eigene Endstellung gebracht ist.

10. Vorrichtung nach Anspruch 9,
**dadurch gekennzeichnet,**
**dass** das Endstück (34) über eine getrennte Verstellstange in dem Auswurfelement (30) verstellbar ist, wobei die Endstellung des Endstücks (34) durch Anschläge des Auswurfselements (30) bestimmt ist.

11. Vorrichtung nach Anspruch 7 bis 10,
**dadurch gekennzeichnet,**
**dass** die beiden Zahnräder (32, 42) über eigene Lagerachsen gelagert sind und dass die Lagerachse des mit dem Auswurfelement (30) in Eingriff stehenden Zahnrads (32) in Richtung zur Rückwand (61) des Gehäuses (60) der Einheit (20) versetzt ist.

## Claims

1. A device for opening a cabinet door (11) of a cabinet body (10), with an ejection device, which is set back when opening the cabinet door (11),
**characterized in that**
a unit (20) composed of ejection piston (21) having a compression spring (23) and a locking unit (24), and a tension rod (25) having an extension spring (26) can be arranged in the cabinet body (10),
**in that** the ejection piston (21) and the tension rod (25) are coupled to one another via a control device (27) which acts only upon retraction of the ejection piston (21) into the cabinet body (10) and displaces the tension rod (25) out of the cabinet body (10) against the tensile force of the extension spring (26),
**in that**, in the mounted state, in the closed position of the cabinet door (11), the ejection piston (21) and the tension rod (25) are stored in the cabinet body (10), wherein the locking unit (24) arrests the stored position of the ejection piston (21) (stored position Fig. 6), **in that**, in the mounted state, when the cabinet door (11) is slightly pushed (a), the distance (x) between the cabinet door (11) and the cabinet body (10) is eliminated and the locking unit (24) can be disengaged,
**in that** when the cabinet door (11) is slightly pushed (a), the distance (x) between the cabinet door (11) and the cabinet body (10) is eliminated and the locking unit (24) can be disengaged,
**in that** after slightly having pushed (a) the cabinet door (11), the compression spring (23) of the ejection piston (21) is displaced out of the cabinet body (10), wherein the tension rod (25) is also displaceable out of the cabinet body (10) against the tensile force of the extension spring (26) by a retaining element (22) on the inner side of the cabinet door (11) (intermediate position Fig. 7),
**in that** after a manual elimination of the intermediate position (Fig. 8, 9), the tension rod (25) is extensible farther outward, since the retaining element (22) maintains the connection with the cabinet door (11) and wherein the ejection piston (21) can be returned into the cabinet body (10) and locked via the control unit (27), and
**in that** after further manual opening of the cabinet body (11), the tension rod (25) is released and is returned via the extension spring (26) into the retracted initial position (FIG. 9).

2. The device according to claim 1,
**characterized in that**
it is usable for drawers, extensions and the like, which can be pulled out from a compartment of a cabinet body.

3. The device according to claim 1 and 2,
**characterized in that**
the unit (20) additionally comprises a damper unit (30), which damps or slows down the impact of the cabinet door (11) on the cabinet body (10).

4. The device of claim 1 to 3, **characterized in that** the control unit (27) is embodied as a freewheeling gear wheel, which ensures the coupling of the tension rod (25) with the ejection piston (21) only upon retraction of the tension rod (25) into the cabinet body (10).

5. The device according to claims 1 to 4,
**characterized in that**
the unit (20) is fastened to the inner side (14) of the side wall (13) of the cabinet body (10) that faces away from the hinges (12) of the cabinet door (11), and
**in that** the face sides of the ejection piston (21) and of the tension rod (25), in the closed position of the cabinet door (11), protrude by the distance (x) from the front side of the cabinet body (10).

6. The device according to claim 5,
**characterized in that**
the face side of the tension rod (25) is provided with a magnetically conductive damping lining (28).

7. A device for opening the cabinet door (11) of a cabinet body (10), wherein the cabinet door (11) is mounted on the cabinet body (10) by means of self-retracting hinges (12), and wherein, in the closed position, the cabinet door (11) is kept at a small distance (x) from the front side of the cabinet body (10),
**characterized in that**
a unit (20) comprised of an ejection element (30) having tooth spacing (31), a tension element (40) with tooth spacing (41), and a tension spring (43) can be arranged in the cabinet body (10),
**in that** the tooth spacings (31, 41) of the ejection element (30) and of the tension element (40) mesh with separate gear wheels (32, 42),
the two gear wheels (32, 42) are connectable to one another via a connecting element (50) that acts only when the ejection element (30) is pulled out, and wherein the sets of teeth (31, 41) of the ejection element (30) and of the tension element (40) are diametrically engaged with the separate gear wheels (32, 42),
**in that** the connection of the two gear wheels (32, 42) is effected via a connecting element (50), which when the ejection element (30) is pulled out disengages the connection of the two gear wheels (32, 42) (adjustment a, Fig. 11), wherein the tension spring (43) returns to the initial position and the ejection element (30) reaches an intermediate position,
**in that** thereupon this outward motion of the ejection element (30) can be initiated by slightly pushing the cabinet door (11), wherein in the intermediate position the ejection element (30) is still kept on the cabinet door (11),
**in that** as the cabinet door (11) is opened farther manually, the ejection element (30), in the mounted state, can be briefly entrained with it, wherein the connecting element (50) connects the two gear wheels (32, 42) and initiates the tensioning and locking of the tension element (40),
**in that** when the final extended position of the ejection element (30) is reached, the cabinet door (11) can be released, and
**in that**, in the mounted state, upon closing the cabinet door (11), the ejection element (30) can be inserted into the cabinet compartment and thus into the unit (20).

8. The device according to claim 7,
**characterized in that**
the tension position of the tension spring (43) is limited by the stopping of the tension element (40) against the back wall (61) of the housing (60) of the unit (20), and
**in that** the initial position of the tension spring (43) is determined by the stopping of the tension element (40) against the front wall (62) of the housing (60) of the unit (20).

9. The device according to claim 7 and 8,
**characterized in that**
the ejection element (30), at its tip, comprises an end piece (34) with latch elements (35),
**in that** the latch elements (35) of the end piece (34), when the cabinet door (11) is in contact with them, latch to counterpart latch elements (51) of the retaining element (22) fastened to the inner side of the cabinet door (11), and
**in that** this latch connection can be disengaged when the end piece (34) of the ejection element (30) has been brought, beyond the intermediate position, into its own end position.

10. The device of claim 9,
**characterized in that**
the end piece (34) is displaceable via a separate adjusting rod in the ejection element (30), wherein the final position of the end piece (34) is determined by stops of the ejection element (30).

11. The device of claim 7 to 10,
**characterized in that**
the two gear wheels (32, 42) are supported via their own bearing axles, and **in that** the bearing axle of the gear wheel (32) meshing with the ejection element (30) is offset in the direction of the back wall (61) of the housing (60) of the unit (20).

## Revendications

1. Dispositif d'ouverture de la porte d'armoire (11) d'un corps d'armoire (10), comprenant un dispositif d'éjection qui est remis lors de l'ouverture de la porte (11),
**caractérisé en ce**
**qu'**une unité (20), constituée d'un piston d'éjection (21) muni d'un ressort de compression (23) et d'un dispositif de verrouillage (24) et d'une tige de serrage (25) ayant un ressort de traction (26), peut être disposée dans le corps d'armoire (10),
en ce que le piston d'éjection (21) et la tige de serrage (25) sont couplés entre eux par l'intermédiaire d'un dispositif de commande (27) qui, à l'état monté, agit uniquement lors de la rétraction du piston d'éjection (21) dans le corps d'armoire (10) et déplace la tige de serrage (25) contre la force de traction du ressort de traction (26) en la sortant hors du corps d'armoire (10), en ce qu'à l'état monté dans la position de fermeture de la porte d'armoire (11), le piston d'éjection (21) et la tige de serrage (25) sont retractés dans le corps d'armoire (10), le dispositif de verrouillage (24) bloquant la position retractée du piston d'éjection (21) (Position retractée, Fig. 6),
en ce qu'à l'état monté, lorsque l'on appuie (a) légèrement sur la porte d'armoire (11), l'écart (x) entre la porte d'armoire (11) et le corps d'armoire (10) est supprimé et le dispositif de verrouillage (24) peut être désengagé,
en ce que lorsqu'on appuie légèrement (a) sur la porte d'armoire (11), l'écart (x) entre la porte d'armoire (11) et le corps d'armoire (10) est supprimé et le dispositif de verrouillage (24) peut être désengagé,
en ce qu'après avoir légèrement appuyé (a) sur la porte d'armoire (11), le ressort de compression (23) du piston d'éjection (21) se déplace pour sortir du corps d'armoire (10), la tige de serrage (25) étant également réglable pour sortir du corps d'armoire (10), au moyen d'un élément de maintien (22) placé sur le côté intérieur de la porte d'armoire (11), contre la force de traction du ressort de traction (26) (Position intermédiaire, Fig., 7),
en ce qu'après la suppression manuelle de la position intermédiaire (Fig. 8, 9), la tige de serrage (25) peut continuer d'être sortie du fait que l'élément de maintien (22) conserve la liaison avec la porte d'armoire (11), et le piston d'éjection (21) pouvant être remis en position initiale et être verrouillé dans le corps d'armoire (10) par l'intermédiaire de l'unité de commande (27), et en ce qu'après une ouverture manuelle supplémentaire de la porte d'armoire (11), la tige de serrage (25) est libérée et est remise dans la position initiale retractée par l'intermédiaire du ressort de traction (26) (Fig. 9).

2. Dispositif selon la revendication 1,
**caractérisé en ce**
**qu'**il est utilisable pour des tiroirs, des rallonges et similaires, lesquels peuvent être sortis d'un compartiment d'armoire d'un corps d'armoire.

3. Dispositif selon les revendications 1 et 2,
**caractérisé en ce**
**que** l'unité (20) présente en plus une unité d'amortissement (30) qui amortit ou décélère la butée de la porte d'armoire (11) contre le corps d'armoire (10).

4. Dispositif selon les revendications 1 à 3,
**caractérisé en ce**
**que** l'unité de commande (27) est réalisée comme roue dentée à roulement libre, laquelle assure le couplage de la tige de serrage (25) au piston d'éjection (21) uniquement lors de l'entrée de la tige de serrage (25) dans le corps d'armoire (10).

5. Dispositif selon les revendications 1 à 4,
**caractérisé en ce**
**que** l'unité (20) est fixée sur le côté intérieur (14) de la paroi latérale (13) du corps d'armoire (10), qui est détourné des charnières (12) de la porte d'armoire (11), et en ce que les côtés frontaux du piston d'éjection (21) et de la tige de serrage (25), dans la position de fermeture de la porte d'armoire (11), dépassent de l'écart (x) sur le côté avant du corps d'armoire (10).

6. Dispositif selon la revendication 5,
**caractérisé en ce**
**que** le côté frontal de la tige de serrage (25) est muni d'un revêtement d'amortissement (28) magnétiquement conducteur.

7. Dispositif d'ouverture de la porte d'armoire (11) d'un corps d'armoire (10), la porte d'armoire (11) étant placée sur le corps d'armoire (10) au moyen de charnières (12) avec retour automatique, et la porte d'armoire (11), dans la position de fermeture, étant maintenue à petit écart (x) du côté avant du corps d'armoire (10),
**caractérisé en ce**
**qu'**une unité (20), constituée d'un élément d'éjection (30) à pas de denture (31), d'un élément de serrage (40) à pas de denture (41) et d'un ressort de serrage (43), peut être disposée dans le corps d'armoire (10),
en ce que les pas de denture (31, 41) de l'élément d'éjection (30) et de l'élément de serrage (40) sont en prise avec des roues dentées (32, 42) séparées,
en ce que les deux roues dentées (32, 42) peuvent être reliées entre elles par l'intermédiaire d'un élément de liaison (50) qui agit uniquement lors de la sortie de l'élément d'éjection (30), et les dentures (31, 41) de l'élément d'éjection (30) et de l'élément de serrage (40) étant diamétralement en prise avec des roues dentées (32, 42) séparées,
en ce que la liaison des deux roues dentées (32, 42) est réalisée par l'intermédiaire d'un élément de liaison (50) qui, lors de la sortie de l'élément d'éjection (30), désengage la liaison des deux roues dentées (32, 42) (Réglage a, Fig. 11), le ressort de tension (43) revenant en position initiale et l'élément d'éjection (30) arrivant dans une position intermédiaire,
en ce que cette sortie de l'élément d'éjection (30), à l'état monté, peut être initiée en appuyant légèrement sur la porte d'armoire (11), l'élément d'éjection (30), dans la position intermédiaire, restant encore maintenu sur la porte d'armoire (11),
en ce qu'en continuant d'ouvrir la porte d'armoire (11) manuellement, l'élément d'éjection (30), à l'état monté, peut être brièvement entraîné en même temps, l'élément de liaison (50) reliant les deux roues dentées (32, 42) et introduisant la tension et le verrouillage de l'élément de serrage (40),
en ce que lorsque la position finale de sortie de l'élément d'éjection (30) est atteinte, la porte d'armoire (11) peut être libérée, et
en ce qu'à l'état monté, lors de la fermeture de la porte (11), l'élément d'éjection (30) est insérable dans le compartiment d'armoire et donc dans l'unité (20).

8. Dispositif selon la revendication 7,
**caractérisé en ce**
**que** la position de serrage du ressort de tension (43) est limitée en raison de la butée de l'élément de serrage (40) sur la paroi arrière (61) du boîtier (60) de l'unité (20), et
en ce que la position initiale du ressort de tension (43) est déterminée en raison de la butée de l'élément de serrage (43) sur la paroi avant (62) du boîtier (60) de l'unité (20).

9. Dispositif selon les revendications 7 et 8,
**caractérisé en ce**
**que** l'élément d'éjection (30) présente sur la pointe une pièce terminale (34) munie d'éléments d'encliquetage (35),
en ce que les éléments d'encliquetage (35) de la pièce terminale (34), lorsque la porte d'armoire (11) y est en appui, s'enclenchent avec des contre-éléments d'encliquetage (51) de l'élément de maintien (22) fixé sur le côté intérieur de la porte d'armoire (11), et en ce que cette liaison d'encliquetage peut être libérée lorsque la pièce terminale (34) de l'élément d'éjection (30) est mise dans sa propre position finale au-delà de la position intermédiaire.

10. Dispositif selon la revendication 9,
**caractérisé en ce**
**que** la pièce terminale (34) est réglable par l'intermédiaire d'une tige de réglage séparée présente dans l'élément d'éjection (30), la position finale de la pièce terminale (34) étant déterminée par des butées de l'élément d'éjection (30).

11. Dispositif selon les revendications 7 à 10,
**caractérisé en ce**
**que** les deux roues dentées (32, 42) sont logées par l'intermédiaire de propres axes de palier et en ce que l'axe de palier de la roue dentée (32) en prise avec l'élément d'éjection (30) est déplacé en direction de la paroi arrière (61) du boîtier (60) de l'unité (20).
